# FASCICULE DE BREVET EUROPEEN

(11) **EP 0 297 003 B1**
(45) Date de publication et mention de la délivrance du brevet: **11.03.1992**
(21) Numéro de dépôt: 88420214.4
(22) Date de dépôt: 22.06.1988
(51) Int. Cl.: D03C 9/06

(54) **Dispositif pour l'accouplement des cadres de lisses aux éléments de transmission d'une mécanique pour la formation de la foule**
Vorrichtung zum Kuppeln von Schaftrahmen mit den Transmissionselementen der Schaftmaschine
Device for coupling heald frames to the transmission elements of a dobby

(30) Priorité: 26.06.1987 FR 8709275
(43) Date de publication de la demande: 28.12.1988
(73) Titulaire: S.A. DES ETABLISSEMENTS STAUBLI (France), 74210 Faverges (FR)
(72) Inventeur: Froment, Jean-Paul, F-74210 Doussard (FR); Palau, Joseph, F-74210 Saint Jorioz (FR)
(74) Mandataire: Monnier, Guy

(56) Documents cités:
- FR-A- 1 346 954

## Description

La présente invention a trait aux ratières et autres mécaniques pour la formation de la foule sur les machines à tisser, et elle vise plus particulièrement l'accouplement des cadres de lisses sur les câbles ou autres éléments de transmission destinés à leur manoeuvre. Voir par exemple FR-A-1 346 954.

On sait que dans les mécaniques associées à un système de tirage du type négatif tel que schématiquement illustré à la fig. 1 du dessin annexé, l'une des extrémités de chacun des câbles de manoeuvre a est généralement amarée à l'un des leviers oscillants de tirage b de la mécanique c, tandis que l'extrémité opposée est reliée, à travers un secteur pivotant d, à un registre de ressorts e propre à ramener le cadre de lisses correspondant f à la position de repos après qu'il ait été positivement déplacé par ladite mécanique c. Entre ses deux points de fixation, le câble a, renvoyé par une poulie inférieure de détour g, présente un brin orienté de manière substantiellement verticale qui longe le montant du cadre f envisagé.

Dans certains cas, chaque cadre de lisses f est suspendu à ses deux secteurs pivotants latéraux au moyen de biellettes articulées, mais dans d'autres applications c'est le montant du cadre qui est fixé au brin vetical du câble a, sans aucune articulation, à la manière illustrée en fig. 1. C'est à ce dernier mode de montage que se réfère la présente invention.

L'expérience démontre que les opérations de montage et de démontage des cadres de lisses sont malaisées. Les montants de chaque cadre sont généralement fixés aux câbles par des mécanismes de colliers ou de brides à vis qui sont de manoeuvre difficile. On a bien proposé des systèmes d'assemblage faisant appel à des organes mâles et femelles en forme de tenon et de mortaise, mais les solutions structurelles adoptées restent encore de mise en oeuvre relativement complexe et de fiabilité réduite.

C'est à ces inconvénients qu'entend principalement remédier la présente invention, laquelle consiste, dans le concept d'un assemblage à l'aide d'organes en forme de tenon et de mortaise qui sont rendus solidaires les uns du câble, les autres des montants du cadre afin de se faire face suivant un même plan orienté de manière substantiellement verticale, à avoir recours à des organes qui sont fendus parallèlement au plan du cadre afin de ménager, de part et d'autre du câble, des surfaces de contact entre les tenons et les mortaises pour la transmission des efforts.

On conçoit qu'une telle structure évite tout porte-à-faux entre les efforts et les surfaces d'application de ces efforts dans le système d'accouplement, de telle sorte que les deux organes conjugués en forme de tenon et de mortaise ne nécessitent aucune fixation réciproque, leur emboîtement à jeu réduit étant suffisant pour assurer à lui seul la transmission des efforts de tirage.

Le dessin annexé, donné à titre d'exemple, permettra de mieux comprendre l'invention, les caractéristiques qu'elle présente et les avantages qu'elle est susceptible de procurer :

Comme indiqué dans le préambule,
fig. 1 est une vue en élévation illustrant schématiquement l'agencement d'une mécanique associée à un système de tirage du type négatif.
Fig. 2 est une coupe verticale d'un dispositif d'accouplement établi conformément à l'invention.
Fig. 3 en est une coupe horizontale.
Fig. 4 montre en perspective, préalablement à leur montage, les différents éléments du dispositif suivant fig. 2 et 3.
Fig. 5 est une section transversale faisant apparaître les conditions de transmission des efforts entre les deux organes du dispositif.
Fig. 6 et 7 sont des coupes identiques à celles de fig. 2, respectivement fig. 3, l'organe en forme de tenon ayant été représenté après retrait hors de l'organe en forme de mortaise.
Fig. 8 et 9 représentent deux variantes de mise en oeuvre de l'invention.
Fig. 10 illustre de manière schématique l'application de l'invention a un système de tirage du type positif.

En fig. 2 à 5, la référence 1 désigne l'un des deux montants d'un cadre de lisses classique. Contre ce montant 1, on a rapporté une fourche 2 dont l'ouverture 2a est orientée horizontalement vers l'extérieur du cadre. Cette ouverture 2a définit deux branches superposées, chacune de ces branches étant découpée d'une fente verticale 2b dont le fond présente en section un profil semi-cylindrique.

On comprend que cette fourche 2 constitue un organe femelle en forme de mortaise, propre à accueillir dans son ouverture 2a un tenon formé par l'extrémité 3a d'un organe mâle 3, creusé d'un logement vertical 3b ouvert à ses deux extrémités. Dans ce logement 3b sont montés un mors 4 et deux poussoirs 5 reliés l'un à l'autre par une vis de serrage 6 ; comme mieux montré en fig. 4, le mors 4 présente, à l'oppose d'une face verticale d'appui 4a à section semi-cylindrique, deux facettes obliques opposées 4b qui sont destinées à coopérer avec une rampe 5a prévue sur le côté de chaque poussoir 5.

L'un des poussoirs 5 est creusé d'un alésage vertical 5b traversé par la vis 6 qui vient coopérer avec un taraudage vertical analogue 5b du second poussoir, de telle sorte que la manoeuvre de cette vis 6 assure le rapprochement desdits poussoirs qui tendent ainsi à chasser horizontalement le mors 4 à l'intérieur du logement 3b.

Ce logement 3b est traversé par une tige verticale 7 qui, à la façon en soi connue dans les systèmes du type négatif pour le tirage des cadres de lisses, interrompt au niveau du dispositif d'accouplement le câble attaché à l'un des leviers de la ratière ou autre mécanique analogue, les extrémités de ladite tige 7 étant serties aux deux extrémités du câble envisagé. On conçoit que si cette tige 7 est insérée entre le fond du logement 3b et la face d'appui 4a du mors 4, la manoeuvre de la vis 6 assure le blocage axial et latéral de ladite tige sur l'organe en forme de tenon 3, tout en permettant le réglage précis de cet organe vis-à-vis de l'ouverture de la fourche 2.

On observera que le rayon du fond des deux fentes 2b de cette fourche, celui du fond du logement 3b qui est tourné en direction de l'extrémité 3a de l'organe mâle 3, et celui de la face d'appui 4a du mors 4 sont substantiellement égaux, à un très léger jeu près, au rayon de la tige 7, comme cela apparaît bien en fig. 2 et 3. Par ailleurs, les bords horizontaux de l'ouverture 2a de la fourche 2 sont orientés de manière strictement parallèle et leur écartement est égal, à un très léger jeu près, à la hauteur de l'extrémité 3a de l'organe mâle 3.

Dans ces conditions, cette extrémité 3a vient s'engager de manière étroite à l'intérieur de l'ouverture 2a, pratiquement sans jeu. La tige 7 s'applique parfaitement dans le fond des fentes 2b qu'elle traverse verticalement, si bien qu'on obtient un emboîtement précis et stable, dans lequel l'effort transmis passe substantiellement par le centre des surfaces en contact, lesquelles surfaces de contact, mises en relief en fig. 5 par des parties en grisé, sont disposées de part et d'autre de l'axe de la tige 7. On évite de la sorte toute création de couple de basculement, si bien qu'on peut se dispenser d'une fixation mutuelle des organes 2 et 3 à l'aide de vis ou autres pièces séparées, et ce quelle que soit l'importance de l'effort à développer pour la manoeuvre verticale du cadre de lisses envisagé.

En vue d'éviter tout déplacement latéral parasite de l'organe mâle 3 au cours du fonctionnement du métier à tisser, on fait comporter à cet organe, à l'opposé de l'extrémité 3a, un talon 3c dont la queue est engagée à jeu réduit à l'intérieur de l'ouverture 8a d'une coulisse verticale 8 à section en U, fixée à demeure contre la structure du métier sur chacun des côtés des cadres de lisses de celui-ci. Cette coulisse 8 est positionnée de façon à ne pas gêner le montage et le démontage des cadres de lisses sur les tiges 7, ces opérations étant effectuées en déplaçant vers l'extérieur les câbles qui supportent lesdites tiges, à la manière illustrée en fig. 6 et 7. Bien entendu, ces opérations se trouvent simplifiées du fait qu'elle ne nécessitent aucune manoeuvre de vis ou autre organe de fixation au niveau de chaque dispositif d'accouplement.

Le dispositif suivant l'invention permet de diminuer dans une mesure considérable le porte-à-faux existant entre chacun des montants 1 du cadre de lisses et l'axe du câble qui assure le déplacement de celui-ci. On peut encore réduire ce porte-à-faux pour l'amener à sa valeur minimale, en adoptant la variante de mise en oeuvre illustrée en fig. 8, dans laquelle chaque montant 1 est constitué par une pièce à section en C contre le voile ou fond duquel est fixée la fourche 2, si bien que la tige 7 vient elle-même se loger à l'intérieur du C.

On comprend en outre (cf. fig. 9) qu'on peut inverser la disposition ci-dessus décrite, en fixant la fourche 2, équipée d'un talon 2c introduit dans la coulisse 8 et d'un mécanisme de mors 4-5-6, contre la tige 7 afin de coopérer avec un organe mâle 3 rendu solidaire du montant 1 du cadre de lisses. Il va de soi qu'en pareil cas, le mors 4 présente la forme d'un étrier pour permettre à l'organe mâle 3 de pénétrer dans l'ouverture 2a, lequel organe est lui-même fendu verticalement pour embrasser la tige 7, le tout comme illustré en fig. 9.

On conçoit en outre qu'en certains cas il est possible de se dispenser de la tige 7, le mécanisme de mors 4-5-6 assurant la fixation directe de l'organe femelle 2 ou de l'organe mâle 3 contre le câble de tirage ou autre élément de transmission qui assure la manoeuvre du cadre de lisses considéré.

Il convient encore d'observer que l'invention est applicable aux systèmes de tirage du type positif dans lesquels les cadres sont commandés positivement dans les deux sens. Comme illustré en fig. 10 chaque élément de transmission est ici formé, non plus par un câble, mais par une tige 9 à section polygonale dont l'extrémité inférieure est attelée par une biellette 10 à un levier de renvoi 11 qui est lui-même relié par une bielle 12 à l'autre levier de renvoi 11 et par une bielle 13 au levier oscillant de tirage correspondant de la mécanique. Chaque tige 9 est donc comparable à la tige 7 des formes de réalisation précédentes ; son orientation angulaire correcte est assurée par un guide vertical 14 qui est fixé à la structure 15 du métier par un mécanisme qui permet le recul dudit guide 14 et de la tige 9 en vue des opérations d'assemblage et de désolidarisation des organes mâle et femelle du dispositif d'accouplement associé à chaque montant 1 du cadre envisagé.

## Revendications

1. Dispositif pour l'accouplement des cadres de lisses aux éléments de transmission d'une mécanique pour la formation de la foule sur un métier à tisser, du genre comprenant des organes mâles et femelles conjugués en forme de tenons et de mortaises qui sont fixés les uns aux montants (1) du cadre, les autres aux éléments de transmission (7, 9), caractérisé en ce que les organes fixés aux montants (1) du cadre sont fendus parallèlement au plan de celui-ci afin d'être traversés par les éléments de transmission (7, 9) et de ménager, de part et d'autre de ces derniers, des surfaces de contact entre les tenons et les mortaises pour la transmission des efforts.

2. Dispositif suivant la revendication 1, caractérisé en ce que l'organe (2 ou 3) qui est solidaire de l'élément de transmission (7) est fixé sur celui-ci de manière réglable suivant l'axe dudit élément.

3. Dispositif suivant la revendication 2, caractérisé en ce que la fixation réglable est opérée à l'aide d'un mécanisme comprenant un mors (4) pourvu de deux facettes obliques opposées (4b) qui coopèrent avec une rampe oblique (5a) ménagée sur l'un et l'autre de deux poussoirs (5) assemblés à l'aide d'une vis de serrage (6).

4. Dispositif suivant l'une quelconque des revendications 1 à 3, caractérisé en ce que l'élément de transmission est constitué, au niveau du dispositif, par une tige rigide (7) dont les extrémités sont serties sur la câble de tirage de la mécanique.

5. Dispositif suivant l'une quelconque des revendications 1 à 4, caractérisé en ce que l'organe (2 ou 3) qui est solidaire de l'élément de transmission (7) comporte, à l'opposé de l'organe conjugué, un talon latéral (2c, 3c) engagé dans une coulisse fixe (8) à section en C.

## Patentansprüche

1. Vorrichtung zum kuppeln von Schaftrahmen mit den Transmissionselementen einer Schaftmaschine zum Bilden eines webfachs auf einem webstuhl, die von der Art ist, die männliche und weibliche Teile, die in der Form von Zapfen und Nuten, die einerseits auf den Stützen (1) der Rahmen und andererseits auf den Transmissionselementen (7, 9) befestigt sind, miteinander verbunden sind, umfaßt, dadurch gekennzeichnet, daß die auf den Stützen (1) des Rahmens befestigen Teile parallel zu dessen Ebene getrennt sind, um von den Transmissionselementen (7, 9) durchquert zu werden und auf der einen und der anderen Seite von letzteren kontaktoberflächen zwischen den Zapfen und Nuten für die kraftübertragung zu bilden.

2. Vorrichtung nach Anspruch 1, dadurch gekennzeichnet, daß das Teil (2 oder 3), das an dem Transmissionselement (7) befestigt ist, auf diesem entlang der Achse des Elements regelbar befestigt ist.

3. Vorrichtung nach Anspruch 2, dadurch gekennzeichnet, daß die regelbare Befestigung mit Hilfe eines Mechanismus betrieben wird, der mit einer Spannbacke (4) umfaßt, die zwei gegenüberliegenden, geneigten Flächen (4b) versehenen ist, die mit einer geneigten Rampe (5a), die auf den einen und den anderen der beiden mit Hilfe einer Befestigungsschraube (6) angeordneten Stößel (5) gearbeitet sind, zusammenarbeiten.

4. Vorrichtung nach einem der Ansprüche 1 bis 3, dadurch gekennzeichnet, daß das Transmissionselement auf der Höhe der Vorrichtung aus einem festen Schaft (7) besteht, dessen Enden um das Zugkabel der Schaftmaschine gebördelt sind.

5. Vorrichtung nach einem der Ansprüche 1 bis 4, dadurch gekennzeichnet, daß das Teil (2 oder 3), das an dem Transmissionselement (7) befestigt ist, gegenüber dem entsprechenden Teil eine seitliche Nase (2c, 3c) aufweist, die in eine feste Gleitführung (8) mit C-förmigen Querschnitt einrastet.

## Claims

1. Device for coupling the heddle frames to the transmission elements of a mechanism for forming the shed on a weaving loom, of the type comprising conjugate male and female members in the form of tenons and mortises which are fixed, some, to the uprights 1 of the frame, the others, to the transmission elements 7, 9, characterized in that the members fixed to the uprights 1 of the frame are split parallel to the plane thereof in order to be traversed by the transmission elements 7, 9 and to form, on either side of the latter, contact surfaces between the tenons and the mortises for transmission of the efforts.

2. Device according to Claim 1, characterized in that the member 2 or 3 which is fast with the transmission element 7 is fixed thereon in adjustable manner along the axis of said element.

3. Device according to Claim 2, characterized in that the adjustable fixing is effected with the aid of a mechanism comprising a jaw 4 provided with two opposite oblique faces 4b which cooperate with an oblique ramp 5a made on one and the other of two pushers 5 assembled with the aid of a locking screw.

4. Device according to any one of Claims 1 to 3, characterized in that the transmission element is constituted, at the level of the device, by a rigid rod 7 whose ends are crimped on the drawing cable of the mechanism.

5. Device according to any one of Claims 1 to 4, characterized in that the member 2 or 3 which is fast with the transmission element 7 comprises, opposite the conjugate member, a lateral heel 2c, 3c engaged in a fixed slideway 8 in C-section.
